# EUROPÄISCHE PATENTSCHRIFT

(11) **EP 0 040 679 B1**
(45) Veröffentlichungstag und Bekanntmachung des Hinweises auf die Patenterteilung: **09.02.1983**
(21) Anmeldenummer: 81102143.5
(22) Anmeldetag: 21.03.1981
(51) Int. Cl.: B65B 25/14

(54) **Vorrichtung zum Aufbringen von Ronden**
Device for applying headers
Dispositif pour appliquer des plaques

(30) Priorität: 28.05.1980 DE 3020192
(43) Veröffentlichungstag der Anmeldung: 02.12.1981
(73) Patentinhaber: Feldmühle Aktiengesellschaft, D-40547 Düsseldorf (DE)
(72) Erfinder: Albrecht, Hans-Joachim, D-4811 Oerlinghausen (DE); Zimmermann, Bruno, D-4800 Bielefeld 18 (DE)
(74) Vertreter: Uhlmann, Hans, Dr. rer.nat., Dipl.-Chem.

## Beschreibung

Die Erfindung betrifft eine Vorrichtung zum Aufbringen von Ronden als Stirn- und Kantenschutz für Materialbahnrollen, insbesondere Materialbahnrollen aus druckempfindlichen Gütern.

Druckempfindliche Güter, die zu Rollen aufgewickelt werden, sind in einer Vielzahl oekannt. Als Beispiel sollen bedruckte und unbedruckte Folien aus Kunststoff und Aluminium, ebenso wie Papier, genannt werden. Besonders druckempfindlich bei Papieren sind die sogenannten Durchschreibepapiere, insbesondere die selbstdurchschreibenden Papiere. Es ist also gerade für dieses Material von hoher Bedeutung, daß die Stirnflächen und die Kanten vor unerwünschten Belastungen, wie Druck oder Schlägen, geschützt werden. Die Erfindung wird daher nachstehend an Hand des Aufbringens von Ronden auf Papierrollen abgehandelt.

Mit Ronde bezeichnet man einen im wesentlichen runden Zuschnitt, der im allgemeinen aus Karton oder Pappe besteht und an seinem äußeren Umfang Aussparungen aufweist, so daß der Umfang der Ronde von einer Vielzahl von Zungen oder Lappen gebildet wird, wobei der Zungenfuß zum Rondenmittelpunkt hin in einigen Fällen bereits eine Rillung zum einfacheren Umlegen aufweist.

Bisher ist es üblich, daß ein Mann, im allgemeinen derselbe, der den Rollenschneider bedient, mit dem von einer Mutterrolle bestimmte Breiten, die den jeweiligen Kundenanforderungen entsprechen, geschnitten werden, auch das Aufbringen der Ronden übernimmt. Es wird dabei im allgemeinen so vorgegangen, daß die Ronde von Hand auf die stehende Papierrolle aufgelegt, an mehreren Punkten eine Zunge abgebogen und mit einem Selbstklebeband an der Rolle befestigt wird. Danach werden alle Zungen von Hand abgekantet und mit weiteren Klebestreifen auf den Außenumfang der Rolle befestigt. Derselbe Vorgang wiederholt sich dann nach Umsetzen der Rolle auf die bereits fertigbefestigte Stirnseite an der zweiten Rollenstirnseite.

Bei diesem bisher üblichen Handverfahren ist eine ziemliche Geschicklichkeit erforderlich, um die Ronde zentrisch auf die Papierrolle aufzubringen. Des weiteren ist ein relativ hoher Aufwand an Kraft und Geschicklichkeit erforderlich, um die einzelnen Zungen abzubiegen und dann im abgebogenen Zustand mit dem Rollenumfang der Papierrolle zu verkleben. Die so aufgebrachten Klebestreifen sitzen im allgemeinen nicht sehr genau, so daß, um ein optisch ansprechenderes Bild zu erhalten, von vielen Arbeitern die Ronde über dem gesamten Umfang der Walze zweimal verklebt wird. Das erste Verkleben ist dabei eine erste Befestigung der Zungen auf dem Walzenumfang, das zweite die endgültige Befestigung, die gleichzeitig die richtige Optik bringt. Eine saubere und materialsparende Verklebung kann nach diesem Verfahren nur von sehr geübten Personen durchgeführt werden. Der nächstkommende Stand der Technik ergibt sich aus der US-A-3 828 523. Der Erfindung liegt daher die Aufgabe zugrunde, eine Vorrichtung zu schaffen, mit der das Aufbringen der Ronden auf Materialbahnrollen vereinfacht wird, so daß auch ungeübte Personen nach kurzer Einweisung diese Arbeit vornehmen können. Eine weitere Aufgabe liegt darin, den Materialbedarf an Klebeband zu verringern, sowie das zentrische Aufbringen der Ronde zu gewährleisten und als wichtigstes die zum Aufbringen der Ronde erforderliche Zeit zu verringern.

Diese Aufgabe wird gelöst durch einen Schwenkarm mit gelenkig angeordnetem Zapfen zum Zentrieren des Schwenkarms in der Kernhülse der Materialbahnrolle und einem auf dem Schwenkarm befestigten Abkantmechanismus, mit diesem zugeordneter Kleb- und Schneideinrichtung.

Der Zapfen weist dabei den gleichen Durchmesser wie die lichte Weite der Kernhülse der Materialbahnrolle auf, wobei dieser Durchmesser auch identisch mit der entsprechenden Ausnehmung in der Ronde ist. Nach Auflegen der Ronde auf die Stirnfläche der Materialbahnrolle und Einführen des Aufnahmedornes, ist somit die Ronde automatisch zentriert, so daß der Abkantvorgang beginnen kann. Der über ein Gelenk mit dem Zapfen verbundene Schwenkarm weist zu diesem Zweck einen Abkantmechanismus auf, der durch Schwenken des Schwenkarms in die Horizontale zumindest eine der Zungen der Ronde abkantet, die dadurch mit dem Klebeaggregat an der Materialbahnrolle befestigt werden kann. Durch Führen des Schwenkarms im Zeiger- oder Gegenzeigersinn, werden alle Zungen der Ronde abgekantet und durch das zugeordnete Klebeaggregat an der Materialbahnrolle befestigt.

Der Zapfen ist gemäß einer vorteilhafen Ausgestaltung der Erfindung mit einem Spannexzenter versehen, so daß durch Feststellen des Exzenters die gesamte Vorrichtung in der Materialbahnrolle befestigt ist und beim Abkanten und Bewegen des Schwenkarms nicht mehr die Gefahr besteht, daß die Vorrichtung sich dejustiert, d. h. der Zapfen aus der Kernhülse der Materialbahnrolle austritt.

Der Durchmesser der Materialbahnrollen, die mit Ronden versehen werden sollen, ist abhängig von der Materialbahnstärke und von der Länge der Materialbahn. Er ändert sich damit entsprechend den Wünschen des Kunden, so daß stets unterschiedliche Rollendurchmesser mit Ronden versehen werden müssen, die auch unterschiedliche Außendurchmesser aufweisen. Eine bevorzugte Ausgestaltung der Erfindung sieht deshalb vor, daß der Abkantmechanismus mit dem diesem zugeordneten Klebeaggregat mittels einer Hülse auf dem Schwenkarm verschiebbar angeordnet ist. Vorzugsweise ist dabei die Hülse mit einer Sperre zur Fixierung der Stellung auf dem Schwenkarm ausgerüstet. Die Verschiebbarkeit der Hülse gestattet eine Anpassung der Vorrichtung an den jeweils auftretenden Durchmesser, wobei durch die Sperre eine Arretiermöglichkeit gegeben ist, d. h. gewährleistet ist, daß der einmal eingestellte Durchmesser während des Umfahrens der Materialbahnrolle nicht geändert wird. Damit muß der die Vorrichtung Bedienende seine Aufmerksamkeit nicht mehr darauf richten, daß die Abkantvorrichtung stets gleichmäßig an die Materialbahnrolle angedrückt wird, da diese beim einmaligen Einstellvorgang nach dem Abwinkeln des Handhebels durch Arretieren der Sperre bereits für den gesamten Bewegungsablauffestgelegtwurde. _

Die Hülse besteht im wesentlichen aus einem Rohrstück mit dieser zugeordnetem Handgriff, um sie auf dem Schwenkarm verschieben zu können. Der Schwenkarm kann als glattes Rohr ausgeführt sein, in diesem Fall erfolgt die Fixierung der Hülse durch einen mittels Federdruck gegen die Koppel gepreßten Reibbelag, wobei dieser Federdruck zum Einstellen der Hülse auf dem Schwenkarm durch Betätigung eires Entlastungsgriffes aufgehoben werden kann. Es ist aber auch möglich, den Schwenkarm mit Rasten zu versehen, in die Sperrklinken einrasten, wobei in diesem Falle dann die Sperrklinke durch den Entlastungsgriff betätigt wird, um die Hülse verschieben zu können.

In einfachster Ausführungsform kann der Abkantmechanismus einfach ein abgewinkeltes, schrägstehendes Blech sein, durch das bei der Kreisbewegung des Schwenkarms die Zungen abgekantet werden. Gemäß einer bevorzugten Ausgestaltung der Erfindung besteht der Abkantmechanismus jedoch aus einem auf der Halterung aufgebrachten Laufprofil und einem diesem nachgeschalteten Umlegkonus. Das Laufprofil umgibt die Hülse und ist, auf dieser drehbar gelagert, zwischen Umlegkonus und Aufnahmedorn angeordnet. Seine Aufgabe besteht darin, für einen konstanten Abstand zwischen der Ronde und des nach dem Abwinkeln waagerecht liegenden Schwenkarms zu sorgen, wodurch gewährleistet ist, daß das Klebeaggregat stets in der gleichen Höhe um die Materialbahnrolle herumgeführt wird. Gleichzeitig überträgt es die Drehbewegung auf den ihm nachgeschalteten Umlegkonus, der, da er einen größeren Außendurchmesser aufweist, mit höherer Umfangsgeschwindigkeit an den Zungen der Ronde angreift. Der Umlegkonus ist dabei so angeordnet, daß die Stelle des geringsten Durchmessers in der Höhe der Zungenfüße der Ronde angreift, der größte Durchmesser sich damit im Bereich der äußeren Zungenenden befindet. Das Abkanten der Zungen erfolgt dadurch sowohl durch eine Druck- als auch durch eine Drehbewegung, wodurch der Abkantvorgang erheblich erleichtertwird.

Eine zweckmäßige Ausgestaltung der Erfindung sieht vor, daß die Kleb- und Schneideinrichtung schwenkbar an der Hülse angeordnet ist. Das heißt, daß sie so angeordnet ist, daß sie in Verklebe- und damit Andruckposition gerückt werden kann und damit ein Andruck auf die umgefalzten Zungen der Ronde ausgeübt wird. Das Aggregat selbst besteht im wesentlichen aus einer federbelasteten Andruckrolle, bei der eine Beleimvorrichtung, zweckmäßig ein Aggregat zum Aufbringen eines Heißkiebers, eingesetzt wird, um möglichst kurze Abbindezeiten zu erreichen. Die bevorzugte apparative Lösung besteht jedoch im Zuordnen eines Klebeaggregates, das aus einem Abrollbock für Klebeband, einer Anpreßrolle und einem Abschneider für das Klebeband besteht. Bei dem Klebeband handelt es sich dabei in sinnvoller Weise um Selbstklebeband, also ein Band, das nicht erst angefeuchtet werden muß und dadurch eine gewisse Abbindezeit erfordert, sondern um ein Klebeband mit einem dauerplastischen Kleber. In diesem Fall weist die schwenkbare Halterung des Verklebeaggregates den weiteren Vorteil auf, daß beim Abschwenken des Verklebeaggregates gleichzeitig der Abschneider an das Klebeband herangeführt wird und dieses durchtrennt, so daß durch das Einschwenken das Klebeband angesetzt und angedrückt wird, während beim Abschwenken gleichzeitig das Abschneiden erfolgt, d. h. daß durch zwei Bewegungen der gesamte Verbindungsvorgang gesteuert ist.

Die Erfindung wird nachstehend an Hand der Zeichnungen beschrieben, die den Aufbau und die Wirkungsweise zeigen. Es zeigt
Fig. 1 eine Seitenansicht, teilweise im Schnitt und Schnittaufbrüchen in der Umreifungsbetriebsstellung,
Fig. 2 eine Aufsicht in Richtung II auf Fig. 1 mit Schnittaufbrüchen,
Fig. 3 eine Unteransicht unter Fig. 1 in Richtung 111 unter die Vorrichtung, wiederum in Betriebsstellung Umreifen,
Fig. 4 eine Detailansicht entsprechend Fig. 3 der Klebe- und Schneidvorrichtung nach dem Umreifen beim Abschnitt des Klebebandes,
Fig. 5 eine den Fig. 3 und 4 entsprechende Unteransicht unter die Vorrichtung, gezeigt mit der Klebe- und Schneideinrichtung in Außerbetriebsstellung nach dem Abschnitt,
Fig. 6 eine Seitenansicht mit Schnittaufbruch des Kopfes einer Materialbahnrolle aus druckempfindlichem Gut mit aufgebrachter Kantenschutzronde,
Fig. 7 -14 die Arbeitsweise der Vorrichtung zum Aufbringen von Ronden,
Fig. 7 die Rolle im Ausgangszustand vor dem Aufbringen der Ronde,
Fig. 8 die Rolle mit aufgelegter Ronde,
Fig. 9 das Aufsetzen der Vorrichtung und das Spannen im Nabenbereich,
Fig. 10 das Umlegen der Vorrichtung und die Einstellung auf den Radius der Rolle sowie das Einstellen der Klebeposition,
Fig. 11 den Umreifungsvorgang,
Fig. 12 die Situation nach der Umreifung sowie die Verstellung der Kleberolle in Nichtarbeitsstellung, d. h. ihr Ausschwenken sowie die Stellung des Schneidapparates in Funktion und Abschneiden,
Fig. 13 das Hochschwenken der Vorrichtung und das Entspannen im Nabenbereich sowie die Entnahme der Vorrichtung,
Fig. 14 die fertig umreifte Rolle.

Die Materialbahnrolle 1 der Fig. 1 weist eine übliche Kernhülse 2 auf und besteht aus Lagen 5 von druckempfindlichem Material, welches an seinem oberen äußeren, zylindrischen Umfang 3 und Stirnfläche 4 gegen Druck zu schützen ist. Dies wird durch eine Ronde 6 mit umlaufend angeordneten und abgebogenen Lappen 7 erreicht, welche in dieser Position mit dem erfindungsgemäßen Gerät verklebt werden.

Die Papierbahnrolle 1 besitzt einen Radius R, der sich von der Mitte der Kernhülse 2 zu ihrem Umfang 3 erstreckt.

Die Vorrichtung besteht aus vier Baugruppen, wie Lager 10, Schwenkarm 11, Abkantmechanismus 8 für die Lappen 7 sowie Klebe- und Schneideinrichtung 13.

Das Lager 10 weist einen Zapfen 14 auf, welcher in die Kernhülse 2 eingeführt wird. Mit einer Spanneinrichtung 15 kann der Zapfen 14 des Lagers 10 in der Kernhülse 2 festgelegt werden. Hierzu ist ein geriffelter Spannexzenter 16 vorgesehen, welcher exzentrisch mit Exzentrizität »e« an einem Lager- und Betätigungszapfen 17 befestigt ist. An diesem wiederum ist ein Handgriff 18 befestigt. Der Zapfen 14 besitzt in seinem oberen Bereich einen Auflageflansch 19, welcher an der Stirnfläche der Papierbahnrolle 1, also am oberen Ende der Kernhülse 2 auf der Ronde 6 zur Anlage kommt.

An diesen schließt sich ein zylindrischer Lagerbereich 21 an für die drehbare Lagerung eines Ringes 22, an welchem ein Lagerauge 23 befestigt ist. Zur Absicherung nach oben ist der Ring 22 durch einen Flanschdeckel 24, welcher mit Zapfen 14 verbunden ist, fixiert.

Durch Betätigung des Handgriffes 18 in Richtung des Doppelpfeiles 25 kann das Lager 10 festgelegt bzw. gelöst werden. Beim Befestigen greifen die Riffelungen 26 des Spannexzenters 16 in das Material der Kernhülse 2 ein, wodurch ein form- und kraftschlüssiges Spannen des Lagers 10 in der Kernhülse 2 gegeben ist.

An dem Lagerauge 23 ist über Auge 31 ein Schwenkarm 11 gelenkig in Vertikalrichtung durch Gelenkstift 32 angelegt. Der Schwenkarm 11 ist rohrförmig gestaltet und weist einen Längsschlitz 28 auf, der sich fast über die ganze Länge des rohrförmigen Schwenkarms 11 erstreckt. An ihrem anderen Ende besitzt der Schwenkarm 11 einen Endanschlag 33.

Auf dem Schwenkarm 11 ist der Abkantmechanismus 3 verschiebbar und festlegbar angeordnet, der im wesentlichen aus dem Umlegkonus 12 auf der Hülse 36 mit dem Laufprofil 35 besteht; ebenso ist die Klebe- und Schneideinrichtung 13 am Schwenkarm 11 angeordnet.

Der Umlegkonus 12 hat vorzugsweise einen Kegelwinkel a von 90° und ist topfförmig, d. h. hohl ausgebildet.

In seinem zum Lager 10 hin gerichteten Bereich weist er einen Fortsatz 34 auf, an welchem ein Laufprofil 35 aus gummielastischem Material angeordnet ist. Dieses Laufprofil 35 hat zum einen die Aufgabe beim Umreifen, über Reibung auf der Ronde 6 den Umlegkonus 12 anzutreiben, zum anderen die Kleb- und Schneideinrichtung 13 zu lagern und zum dritten für einen Andruck des Außenbereiches der Ronde 6 an der Stirnfläche 4 der Papierbahnrolle 1 Sorge zu tragen.

Der Fortsatz 34 wird von einer Hülse 36 durchsetzt, welche sich nach außen fortsetzt und dort eine Griffmuffe 37 trägt. Auf der Hülse 36 ist ferner eine Konsole 40 befestigt, welche einen Entlastungshebel 38 trägt, im Hebellager 39 ruht und über eine Aufnahme 41 und Stößel 42 mit der Hülse 36 bzw. dem Schwenkarm 11 in Verbindung steht. Die Hülse 36 ist längsverschiebbar auf dem Schwenkarm 11 angeordnet. Der Stößel 42 durchdringt den Längsschlitz 28 des Schwenkarms 11 und eine Öffnung 50 in der Hülse 30 und trägt an seinem inneren Ende einen verbreiterten Kopf 43. Der Stößel 42 ist durch eine Druckfeder 44 belastet, die sich an der Außenkontur der Hülse 36 abstützt und den Entlastungshebel 38 und damit Stößel 42 nach außen bewegt, wodurch der verbreiterte Kopf 43 an der Rohrinnenkontur 45 des Schwenkarms 11 zur Anlage kommt. Der verbreiterte Kopf 43 wird an die Innenkontur 45 dadurch dermaßen angepreßt, daß die Hülse 36 auf dem Schwenkarm 11 festgelegt wird. An der Spannseite kann der verbreiterte Kopf 43 hierzu noch Riffelungen besitzen. Durch diese Anordnung ist eine stufenlose Festlegung der Hülse 36 und der mit ihr verbundenen Einrichtungen, Umlegkonus 12 sowie Kleb- und Schneideinrichtung 13 gegeben. Die Einstellung auf den Radius R der Vorrichtung wird vorzugsweise so durchgeführt, daß das Spiel 46 zwischen der Planfläche 47 des Umlegkonus 12 und den umgebogenen Lappen 7 so gering wie möglich wird.

Das Umlegen der Lappen 7 erfolgt, wie in Fig. 2 von oben und in Fig. 3 von unten zu sehen, mit der Konusfläche 48 an den Kanten 49 der Lappen 7, welche durch Einschnitte 51 in der Ronde 6 gebildet wurden (Fig. 2+3).

Wird nun das Gerät in Pfeilrichtung 53 (Fig. 1) an einem Kugelgriff 52 um die Rolle 1 herumgeführt, so werden die ursprünglich plan in der Ebene der Stirnfläche 4, vgl. Fig. 1, liegenden Lappen 7 vom Umlegkonus 12 umgelegt und später durch eine noch zu beschreibende Andruckrolle 81 fest an den Umfang 3 der Rolle 1 angedrückt.

Der Handgriff 37 ist dazu gedacht, in Verbindung mit dem Entlastungshebel 38 gleichzeitig umgriffen zu werden und damit den Umlegkonus 12 und die Klebe- und Schneideinrichtung 13 auf den Radius R der Materialbahnrolle 1 durch Verschieben auf dem Schwenkarm 11 einzustellen.

Auf der Hülse 36 ist der Umlegkonus 12 mit dem Fortsatz 2 frei drehbar gelagert, die Kleb-und Schneideinrichtung 13 darauf fest montiert. Diese Festlegung erfolgt, wie aus Fig. 1, 2 und 3 ersichtlich, durch ein Querhaupt 60 mit abgewinkelten Schenkeln 61 und 62.

Zwischen dem Schenkel 61 und der Hülse 36 ist eine beide verbindende Distanzbuchse 63 befestigt. Dieses Querhaupt 60 trägt mit seinem Schenkel 61 auf ihm verstellbar die Klebe- und Schneideinrichtung 13. Die Klebe- und Schneideinrichtung 13 hat ein Gehäuse in Form von zwei Platten 64 und 65. Die Platte 64 besitzt einen verlängerten Arm 64', welcher zwei Führungsbolzen 66 und 67 trägt. Diese Führungsbolzen korrespondieren mit Schlitzen 68 und 69 des Schenkels 61 des Querhauptes 60. Der Schlitz 68 ist dabei winkelig geführt, während der Schlitz 69 in etwa eine Kreisbogenform aufweist.

Eine Öse 71 ist am Arm 64' befestigt und nimmt das Federende 72 der Zugfeder 73 auf, welche mit ihrem anderen Ende 74 an einem Aufhängebolzen 75 an der Platte 61 des Querhauptes 60 befestigt ist. Die Zugfeder 73 versucht die Schneideinrichtung 13 zum einen in Richtung der Federerstreckung der Feder 73 zu ziehen, zum anderen aber auf Grund der kurvenförmigen Ausbildung der Schlitze 69 und 68 - wenn man Fig. 2 betrachtet - in Richtung des Pfeiles 76 auf den äußeren Umfang 3 der Rolle 1 bzw. die umgelegten Lappen 7 der Ronde 6.

Hierbei fungiert der Führungsbolzen 66 als Drehpunkt, während das hintere Ende des Armes 64' mit dem Führungsbolzen 67 - auf Fig. 2 wiedergegeben - eine Linksdrehbewegung um diesen Führungsbolzen 66 vollzieht, so daß das Vorderende 77 der Schneid- und Klebeeinrichtung 13 nach links, d. h. in Richtung des Pfeiles 76 bewegt wird. Damit werden die Klebebandführungsrolle 80 und die Andruckrolle 81 fest auf den Umfang 3 der Rolle 1 gedrückt und schließen zwischen sich das aufzuklebende Klebeband 82 andrückend ein. Die Andruckrolle 81 ist stufig ausgebildet und besitzt zwei Durchmesserbereiche 81' und 81", wie dies Fig. 1 und Fig.6 insbesondere zeigen. Dadurch ist gewährleistet, daß das Klebeband 82 sowohl im Bereich 115 der Lappen 7 als auch unterhalb dieses Bereiches, nämlich im Bereich 116 des Umfangs 3 der Rolle 1, gut angedrückt wird.

Damit die durch den Umlegkonus 12 herabgebogenen Laschen 7 bis zur Anklebung durch die Rollen 80 und 81 nicht wieder emporschnellen können, werden diese durch eine Blattfeder 90 in Andruckstellung an den Rollenaußenbereich gehalten. Diese Blattfeder 90 ist an einem Arm 92 befestigt, welcher wiederum an dem Schenkel 61 des Querhauptes 60, durch Schrauben 92, befestigt ist.

Beim Kleben wird, wie Fig. 2 zeigt, über den Kugelgriff 52 in Richtung des Pfeiles 120 die gesamte Vorrichtung um die Rolle herumgeführt. Nach Durchführung dieser Klebung bzw. Umreifung wird das Klebeband 82 abgeschnitten und anschließend die Klebe- und Schneideinrichtung 1 mittels des Schwenkgriffes 93 aus der Arbeitsposition geschwenkt. Dies wird an Hand der Fig. 3,4 und 5 erläutert. Alle drei Fig. 3,4 und 5 sind Unteransichten unter die Fig. 1, um die auf der Unterseite der Gehäuseplatte 64 angeordnete Klebe- und Schneideinrichtung 13 zeichnerisch beschreiben zu können.

Zunächst wird in Richtung des Pfeiles die Umreifung vollendet, bis die gewünschte Anzahl von Lagen Klebeband 82 aufgebracht sind (Fig. 3). Anschließend wird mittels des Schwenkgriffes 93 (Fig. 5) gegen die Zugrichtung der Zugfeder 73 die Klebe- und Schneideinrichtung 13 nach außen verschwenkt. Mit Rücksicht auf die Form des Führungsschlitzes 68 erfolgt dies zunächst in Richtung des Führungsschlitzteiles 68' entsprechend der Pfeilrichtung 94 und im Anschluß daran, unter Mithilfe der Zugfeder 73 in Richtung des Führungsschlitzes 68" und damit in Pfeilrichtung 95. Der Führungsbolzen 66 kommt dann am Ende des Schlitzbereiches 68" zur Anlage (Fig. 5). Während dieses Abhebevorganges der Klebeeinrichtung 13 erfolgte bereits das Abschneiden des Klebebandes 82 durch ein Messer 97, wie dies Fig. 4 zeigt, und zwar wird hierzu ein Entriegelungshebel 98 gegen den Zug einer Spannfeder 99 in Richtung des Pfeiles 100 verschwenkt und gibt durch Wegschwenken seiner Nase 101 einen Hebel 102 frei, welcher die vordere Klebebandführungsrolle 80 trägt. Bedingt durch den Zug am Klebeband, des vorher beschriebenen Abhebevorganges der Klebevorrichtung 13, wird die an dem Hebel 102 gelagerte Andruckrolle 80 in Richtung des Pfeiles 103 nach innen verschwenkt. Somit kommt der Klebebandbereich zwischen den beiden Rollen 80 und 81 in eine neue Position, und zwar in den Eingriffsbereich des Messers 97, wobei das Klebeband hier durchtrennt wird.

Zur besseren Führung des Klebebandes 82 kann ein Federblech 106 vorgesehen sein, welches zusammen mit dem Gehäusebolzen 105 führend wirkt.

Federblech 106 und Spannfeder 99 sind an einem Ansatz 107 und damit an Platte 64 befestigt. Durch sein Eigengewicht fällt bei der Handhabung, wie noch beschrieben wird, der Hebel 102 samt Klebebandführungsrolle 80 wieder in seine ursprüngliche Position. Dank der Zugfeder 99 greift die Nase 101 wieder arretierend hinter den Hebel 102, wodurch die Andruckrolle 81 wieder in Funktionsstellung für die Anklebung gelangt.

Die Klebebandrolle ist mit 110 bezeichnet und leicht auswechselbar auf einem Dorn 111 des Auges 112 der Gehäuseplatte 64 befestigt.

Fig. 6 zeigt die fertig aufgeklebte Ronde 6. Sie deckt den zu schützenden Kantenbereich und die Stirnfläche 4 der Rolle 1 völlig ab. Die Ausschnitte 51, welche die Lappen 7 bilden, sind hier etwas breit und übertrieben gezeichnet. Tatsächlich stören sie jedoch im Kantenbereich nicht, da das Rondenmaterial relativ dick ausgeführt ist. Die Bereiche 115 und 116 der Klebung können gleich groß sein, oder auch unterschiedliche Breiten aufweisen, je nachdem, wie hoch der Adhäsionsgrad des Klebebandes 82 an den unterschiedlichen Materialien ist.

Die Handhabung der Vorrichtung wird an Hand der Fig. 7 -14 wie folgt beschrieben:

Die Rolle 1, Fig. 7, weist eine durchgehende zentrale Öffnung auf, welche mit einer Kernhülse 2 aus Pappe bestückt ist. Auf die Stirnfläche 4 der Rolle 1 wird nun eine Ronde 5 so gelegt, daß deren Mittelöffnung mit der Öffnung der Kernhülse 2 übereinstimmt (Fig. 8).

Somit überragen die Lappen 7 der Ronde 6 den Umfang 3 der Rolle 1 überall gleichmäßig.

Die Vorrichtung, Fig. 2, wird nun aufgesetzt, indem der Zapfen 14 in die Kernhülse 2 eingefügt wird. Anschließend wird über den Handgriff 18 der Zapfen 14 mit Kernhülse 2 verspannt.

Die Vorrichtung wird nun, wie Fig. 10 zeigt, von der vertikalen Stellung in eine horizontale Stellung umgelegt. Der Entlastungshebel 38 wird entsperrend betätigt und mit der Griffmuffe 37 wird die gesamte Vorrichtung auf dem Schwenkarm 11 in Richtung Zentrum der Rolle 1 verschoben, und zwar so lange, bis die Planfläche 47 des Umlegkonus 12 eine oder mehrere bereits umgelegte Lappen 7 zwischen sich und dem Umfang 3 der Rolle 1 einklemmt. Damit ist der Radius der Rolle R eingestellt und nach Loslassen des Entlastungshebels 38 bleibt die Klemmung und Einstellung beständig. Man kann mit dieser Einstellung nun beliebig viele Rollen 1 gleichen Durchmessers umreifen.

Anschließend wird über den Schwenkgriff 93 die Klebevorrichtung 13 in Aktionsstellung gefahren, und zwar in umgekehrter Richtung, wie unter Fig. 5 beschrieben, d. h. entgegen der Richtung des Pfeiles 95. Damit gelangt das Klebeband in Klebeposition.

Der Vorgang des anschließenden klebenden Umreifens ist in Fig. 11 demonstriert. Mit dem Kugelgriff 52 wird in Richtung des Pfeiles 120 die Vorrichtung um die Rolle 1 geführt, bis eine Lage Klebeband 82 aufgebracht ist.

Im Anschluß daran wird, wie Fig. 12 zeigt, die Klebeeinrichtung 13 in Nichtarbeitsposition ausgeschwenkt, wie dies unter Fig. 5 bereits beschrieben wurde. Dabei wird die Schneideinrichtung durch gleichzeitiges Umlegen des Hebels 98, wie in Fig. 4 beschrieben, betätigt und das Klebeband 82 abgeschnitten.

Die Vorrichtung kann nun, wie in Fig. 13 gezeigt, wieder in die Senkrechte hochgeklappt werden, der Handgriff 18 wird nach links verschwenkt und damit die Klemmung zwischen Zapfen 14 und Kernhülse 2 aufgehoben. Die Vorrichtung kann nun in Richtung des Pfeiles 121 entnommen werden und auf eine neue Papierbahnrolle 1 aufgesetzt werden.

Fig. 14 zeigt die fertig behandelte Papierbahnrolle 1 mit einer Ronde 6. Am Bodenbereich, also auf der anderen Stirnfläche 4 der Papierbahnrolle 1, kann nun derselbe Behandlungsvorgang erfolgen.

## Patentansprüche

1. Vorrichtung zum Aufbringen von Ronden als Stirn- und Kantenschutz für Materialbahnrollen, insbesondere Materialbahnrollen aus druckempfindlichen Gütern, gekennzeichnet durch einen Schwenkarm (11) mit gelenkig angeordnetem Zapfen (14) zum Zentrieren des Schwenkarms (11) in der Kernhülse (2) der Materialbahnrolle (1) und einem auf dem Schwenkarm (11) befestigten Abkantmechanismus (8) mit diesem zugeordneter Kleb- und Schneideeinrichtung (13).

2. Vorrichtung nach Anspruch 1, dadurch gekennzeichnet, daß der Zapfen (14) mit einem Spannexzenter (16) versehen ist.

3. Vorrichtung nach einem der Ansprüche 1 und 2, dadurch gekennzeichnet, daß der Abkantmechanismus (8) mit dem diesem zugeordneten Klebeaggregat (13) mittels einer Hülse (36) auf dem Schwenkarm (11) verschiebbar angeordnet ist.

4. Vorrichtung nach einem der Ansprüche 1 bis 3, dadurch gekennzeichnet, daß die Hülse (36) mit einer Sperre zur Fixierung der Stellung auf dem Schwenkarm (11) ausgerüstet ist.

5. Vorrichtung nach einem der Ansprüche 1 bis 4, dadurch gekennzeichnet, daß der Abkantmechanismus (8) aus einem auf der Hülse (36) aufgebrachten Laufprofil (35) und einem diesem nachgeschalteten Umlegkonus (12) besteht.

6. Vorrichtung nach einem der Ansprüche 1 bis 5, dadurch gekennzeichnet, daß die Kleb- und Schneideeinrichtung (13) schwenkbar an der Hülse(36) angeordnet ist.

7. Vorrichtung nach einem der Ansprüche 1 bis 6, dadurch gekennzeichnet, daß die Kleb- und Schneideeinrichtung (13) aus einer Abrollung für Klebeband (82) besteht.

## Claims

1. Device for attaching round blanks as end and edge protection for material web rolls, especially material web rolls consisting of pressure-sensitive products, characterised by a swivel arm (11) having a peg (14) articulated thereto for centering the swivel arm (11) in the core casing (2) of the material web roll (1) and an edging mechanism (8) which is secured on the swivel arm (11) and has a glueing and cutting arrangement (13) associated with it.

2. Device according to claim 1, characterised in that the peg (14) is provided with a tensioning eccentric.

3. Device according to one of claims 1 and 2, characterised in that the edging mechanism (8) having the glueing unit (13) associated with it is displaceably arranged on the swivel arm (11) by means of a casing (36).

4. Device according to one of claims 1 to 3, characterised in that the casing (36) is provided with a catch for fixing the position on the swivel arm (11).

5. Device according to one of claims 1 to 4, characterised in that the edging mechanism (8) consists of a profiled running surface (35) attached to the casing (36) and a folding down cone (12) connected beyond the latter.

6. Device according to one of claims 1 to 5, characterised in that the glueing and cutting arrangement (13) is pivotally arranged at the casing (36).

7. Device according to one of claims 1 to 7, characterised in that the glueing and cutting arrangement (13) consists of an unrolling device for adhesive tape (82).

## Revendications

1. Dispositif destiné à l'application de rondelles ou disques qui servent de protection frontale et de bordure pour des rouleaux de matériau en bande, notamment pour des rouleaux de matériau en bande constitués par des produits sensibles à la pression, caractérisé par un bras orientable (11) qui comporte un tourillon articulé (14) destiné au centrage dudit bras orientable (11) dans la douille centrale (2) du rouleau de matériau en bande (1), et par un mécanisme de pliage (8), qui est fixé sur le bras orientable (11) et auquel est associé un dispositif de collage et de coupe (13).

2. Dispositif selon la revendication 1, caractérisé en ce que le touri)!on (14) est muni d'un excentrique tendeur ou de serrage (16).

3. Dispositif selon l'une quelconque des revendications 1 et 2, caractérisé en ce que le mécanisme de pliage (8), avec le dispositif ou ensemble de collage (13) qui lui est associé, est monté sur le bras orientable (11) à l'aide d'une douille (36), de façon à pouvoir se déplacer.

4. Dispositif selon l'une quelconque des revendications 1 à 3, caractérisé en ce que la douille (36) est munie d'un dispositif de verrouillage destiné à fixer ou bloquer sa position sur le bras orientable (11).

5. Dispositif selon l'une quelconque des revendications 1 à 4, caractérisé en ce que le mécanisme de pliage (8) est constitué par un galet profilé (35), monté sur la douille (36), et par un cône de pliag (12) monté derrière le galet.

6. Dispositif selon l'une quelconque des revendications 1 à 5, caractérisé en ce que le dispositif de collage et de coupe (13) est monté sur la douille (36) de façon à pouvoir pivoter.

7. Dispositif selon l'une quelconque des revendications 1 à 6, caractérisé en ce que le dispositif de collage et de coupe (13) est constitué par un dévidoir pour le ruban adhésif (82).
